# EUROPÄISCHE PATENTSCHRIFT

(11) **EP 0 505 404 B1**
(45) Veröffentlichungstag und Bekanntmachung des Hinweises auf die Patenterteilung: **01.06.1994**
(21) Anmeldenummer: 91900252.7
(22) Anmeldetag: 27.11.1990
(51) Int. Cl.: G03G 15/20

(54) **FIXIERSTATION FÜR EINE ELEKTROFOTOGRAFISCHE DRUCK- ODER KOPIEREINRICHTUNG**
FIXING STATION FOR AN ELECTROPHOTOGRAPHIC PRINTER OR COPIER
STATION DE FIXAGE POUR UNE IMPRIMANTE OU UN COPIEUR ELECTROPHOTOGRAPHIQUES

(30) Priorität: 13.12.1989 EP 89123033
(43) Veröffentlichungstag der Anmeldung: 30.09.1992
(73) Patentinhaber: Siemens Nixdorf Informationssysteme Aktiengesellschaft, 33102 Paderborn (DE)
(72) Erfinder: HEIGL, Karl, D-8011 Kirchheim (DE)
(74) Vertreter: Fuchs, Franz-Josef, Dr.-Ing.
(86) Internationale Anmeldenummer: EP9002027
(87) Internationale Veröffentlichungsnummer: WO9109351

(56) Entgegenhaltungen:
- EP-A- 0 184 202
- US-A- 4 121 089
- US-A- 4 493 982
- Patent Abstracts of Japan, Band 13, Nr. 387 (P-924)(3735), 28. August 1989, & JP-A-1136181
- Patent Abstracts of Japan, Band 7, Nr. 23 (P-171)(1168), 29. Januar 1983, & JP-A-57176067

## Beschreibung

In elektrofotografischen Druck- oder Kopiergeräten ist es üblich, den mit Toner beschichteten Aufzeichnüngsträger in einer thermischen Fixierstation zu fixieren. Derartige thermische Fixierstationen enthalten im allgemeinen elektrisch geheizte Fixierwalzen mit zugehörigen an- und abschwenkbaren Andrückwalzen. Der Aufzeichnungsträger wird zum Fixieren zwischen Fixierwalze und Andrückwalze hindurchgeführt. Durch Wärmeeinwirkung von seiten der Fixierwalze wird der Toner auf dem Aufzeichnungsträger fixiert. Da während der kurzen Kontaktstrecke des Aufzeichnungsträgers mit der Fixierwalze der Toner auf Schmelztemperatur gebracht werden muß, ist eine hohe Heizleistung von seiten der Fixierwalze notwendig. Zu diesem Zwecke ist es üblich, in der hohlen Fixierwalze Halogenstrahler mit hoher Heizleistung zu installieren.

Halogenstrahler haben jedoch den Nachteil, daß ihre Brennzeit relativ kurz ist und daß es deswegen notwendig ist, sie öfters auszutauschen.

Aus der US-A-4 4 93 982 ist eine Vorrichtung zur Entnahme von Heizstrahlern aus der Fixierstation eines Kopiergerätes bekannt, die die Entnahme des Heizstrahlers auch in heißem Zustand ermöglicht. Die Fixierwalze verbleibt dabei im Gehäuse des Gerätes.

In der EP-A3-0 184 202 wird eine Fixiereinrichtung mit einer Fixierwalze beschrieben, die auf Heizstäben als Lagerelementen gelagert ist. Zum Austausch der Fixierwalze werden die Heizstäbe aus dem Gerätegehäuse gezogen. Ein Austausch der Fixierwalze in warmem Zustand ist nur erschwert möglich und allein einem Wartungstechniker vorbehalten.

Da der Aufzeichnungsträger zwischen Fixierwalze und Andrückwalze durch Friktion bewegt wird, unterliegt die Andrückwalze einem relativ hohen Verschleiß. Zum Austausch der Andrückwalze war es bisher üblich, die gesamte Fixierstation zu zerlegen. Dies ist aufwendig und führt zu längeren unerwünschten Ausfallzeiten der Druckeinrichtung.

Aufgabe der Erfindung ist es, eine Fixierstation der eingangs genannten Art so auszugestalten, daß sie wartungsfreundlich aufgebaut ist, so daß Verschleißteile ohne besonderes Werkzeug ausgetauscht werden können.

Diese Aufgabe wird bei einer Vorrichtung der eingangs genannten Art gemäß den Merkmalen des ersten Patentanspruches gelöst.

Vorteilhafte Ausführungsformen der Erfindung sind in den Unteransprüchen gekennzeichnet.

Gemäß der Erfindung können sowohl Fixierwalze als auch Andruckwalze ohne besonderes Werkzeug ausgetauscht werden. Das in der Fixierwalze angeordnete Strahlermodul zum Erhitzen der Fixierwalze ist ebenfalls austauschbar ausgestaltet, wobei zum Austauschen dieses besonders verschleißanfälligen Teiles die Fixierwalze in der Fixierstation verbleiben kann. Um die ausgetauschten heißen Walzen bzw. das Strahlermodul sicher abkühlen zu können, weist das Gerät eine Abkühlablage auf.

Durch die Erfindung werden die zur Wartung des Gerätes erforderlichen Standzeiten wesentlich verkürzt. Der Austausch kann von der Bedienperson des Gerätes selbst durchgeführt werden, ohne daß besonders geschulte Wartungstechniker erforderlich sind.

Eine Ausführungsform der Erfindung ist in den Zeichnungen dargestellt und wird im folgenden beispielsweise näher beschrieben. Es zeigen
Figur 1 eine Schnittdarstellung einer Fixierstation in einer elektrofotografischen Druckeinrichtung
Figur 2 eine Schnittdarstellung einer Heizwalze in einer Fixierstation einer elektrofotografischen Druckeinrichtung mit darin angeordnetem Strahlermodul
Figur 3 eine schematische Darstellung eines elektrofotografischen Druckgerätes mit abgenommener Frontplatte beim Austausch des Strahlermoduls
Figur 4 eine schematische Darstellung eines elektrofotografischen Druckgerätes mit abgenommener Frontplatte beim Austausch der Fixierwalze
Figur 5 eine schematische Darstellung der Lagerung der Andrückwalze in Draufsicht
Figur 6 eine schematische Schnittdarstellung des Antriebs der Andrückwalze in Draufsicht entsprechend der Figur 5
Figur 7 eine schematische Darstellung des Einstellmechanismus für die Andruckfederkraft der Andrückwalze und
Figur 8 eine schematische Darstellung des Andrückwalzenaustausches.

Eine Fixierstation (Figur 1) einer elektrofotografischen Druckeinrichtung enthält eine Fixierwalze oder Heizwalze 11, die auf einem Gestell 10 des Druckgerätes gelagert ist, sowie eine Andrückwalze 9 aus einem mit Kautschuk ummantelten Stahlrohr. Die Andrückwalze 9 ist auf zwei Schwingen 8 gelagert und kann mit Hilfe von 2 elektromechanisch angetriebenen Nockenscheiben 7 über Ansätze 6 an die Fixierwalze 11 an- und abgeschwenkt werden (Pfeilrichtung). Dabei werden die Schwingen 8 entgegen die Kraft von Federn 5 um die Achse 4 verschwenkt. Die Heizwalze 11 besteht aus einem mit Teflon 12 beschichteten Aluminiumrohr 13, das beidseitig offen ist. Die Heizwalze 11 ist in dem Gestell 10 der Fixierstation gelagert und zwar auf einer Seite über einen Lagerflansch 14 mit einer zentralen Halte- und Führungsöffnung 15 und auf der anderen Seite über ein Lagerelement 16, das mit einer hier nur schematisch dargestellten Antriebseinrichtung 17 in Form eines Riemenrades 18 in Verbindung steht. Auf dem Lagerflansch 14 befindet sich ein Lager 19/1, das mit einem Zentrierstück 20 in das Alurohr 13 der Heizwalze 11 eingreift. Das andere Lagerelement 16 mit Lager 19/2 auf der Antriebsseite der Fixierstation weist ebenfalls einen Zentrieransatz 21 auf, der in die andere Seite des Alurohres 13 der Heizwalze 11 eingreift. Um die Heizwalze 11 sicher lagern zu können, sind auf dem Lagerelement 16 Tellerfedern 22 angeordnet, die die Heizwalze über eine Scheibe 22/1 erfassen und gegen das Zentrierstück 20 des Lagerflansches 14 drücken. Sie sorgen für den Ausgleich der axialen Wärmeausdehnung. Dabei gleitet das Alurohr der Heizwalze 11 auf dem Zentrieransatz 21, wobei die Scheibe 22/1 über Schrauben 21/1 mit dem Zentrieransatz 21 verbunden ist. Ein Mitnehmerkeil 23 an dem Lagerelement 16 greift in eine entsprechende Ausnehmung des Alurohres 13 der Heizwalze 11 ein und sorgt damit für eine sichere Antriebsverbindung. Der Lagerflansch 14 ist über Flügelschrauben 24 lösbar mit dem Gestell 10 der Fixierstation verbunden. Mit Hilfe von über Flügelschrauben 25 befestigten Halteklauen 26 wird die Heizwalze 11 gegenüber dem Lagerflansch 14 gesichert. Die Halteklaue 26 hat zu diesem Zweck einen Ansatz 27, der in eine Nut 28 der Heizwalze angreift, wobei im eingebauten Zustand der Ansatz 27 die Nut 28 nicht berührt, so daß sich die Heizwalze 11 radial frei bewegen kann. Die Halteklaue 26 hat eine Sicherungsfunktion beim Austausch der Fixierwalze 11.

Zum Austausch der Fixierwalze werden die Flügelschrauben 24 gelöst und die Fixierwalze 11 kann mitsamt dem Flansch 14 gesichert durch die Halteklauen 26 mit Hilfe eines an dem Lagerflansch 14 befestigten Griffes 29 aus dem Gestell 10 der Fixierstation gezogen und ausgetauscht werden.

Damit die Fixierwalze 11 an ihrer Mantelfläche nicht beschädigt wird, ist ein die Flügelschrauben 24 aufnehmender Haltering 24/1 innen mit Filz 24/2 abgedeckt.

In der Fixierwalze 11 befindet sich ein Strahlermodul 30 aus mehreren, z.B. zwei zwei übereinander angeordneten Halogenstrahlern. Dieses Strahlermodul ist austauschbar ausgestaltet. Zu diesem Zwecke ist es auf einer Seite in der Halte- und Führungsöffnung 15 des Lagerflansches 14 geführt und auf der anderen Seite in einem als Abstandshalter dienenden Winkel 31 der auf dem Lagerelement 16 der Antriebsseite der Fixierstation befestigt. Der Winkel 31 weist eine Durchgangsöffnung 32 auf, die zur Führung und Halterung des Strahlermoduls 30 dient. Um das Strahlermodul 30 auch im heißen Zustand austauschen zu können, ist auf dem anderen Ende des Strahlermoduls ein Griffstück 33 aus wärmeisolierendem Kunststoff angeordnet. Dieses Griffstück weist einen Ansatz 34 auf, der das Strahlermodul 30 in der Durchgangsöffnung 32 zentriert. In der Durchgangsöffnung 32 kann das Strahlermodul 30 über den Ansatz 34 mit Hilfe einer Klemmeinrichtung in Form einer Klemmschraube 35 befestigt werden.

Zur sicheren Führung des aus Glas bestehenden Strahlermoduls weist das Strahlermodul an einer Seite einen aus Blech bestehenden Abstandshalter (Hülse) 36 auf, die das Strahlermodul in der Halte- und Fixieröffnung 15 des Lagerflansches 14 sicher hält. Die Hülse 36 kann auch Bestandteil des Lagerflansches 14 sein oder sie kann als selbständiges Element vor dem Einbau über das Strahlermodul geschoben werden.

Weitere Wärmeschutzelemente sind aus Alublech bestehende Trichter 37 mit einer zentralen Durchgangsöffnung für das Strahlermodul, die beidseitig im Alurohr 13 der Fixierwalze 11 angeordnet sind. Die Trichter schirmen den eigentlichen Hitze erzeugenden Bereich des Strahlermoduls 30 mit den darin angeordneten Glühwendeln gegenüber den Lagern ab und verhindern dadurch eine unzulässige Überhitzung der Lager 19/1, 19/2. Derartige 5 Schutzmaßnahmen sind notwendig, weil die Walzentemperatur an der Außenfläche der Fixierwalze im eigentlichen Druckbetrieb 215 - 225° betragen kann.

Elektrisch kontaktiert ist das Strahlermodul 30 über einen im Bereich des Griffstücks 33 angeordneten Stecker 38 und einen weiteren Stecker 39 im Bereich des Lagerflansches 14.

Das Strahlermodul 30 kann nun in einfacher Weise auch im heißen Zustand durch den Operator selbst ausgetauscht werden. Zu diesem Zwecke werden zunächst der Stecker 39 und dann die Flügelschrauben 24 gelöst und dann kann entsprechend der Darstellung der Figur 3 das Strahlermodul am Handgriff 33 aus der Fixierwalze 11 gezogen werden. Der als Abstandselement dienende Winkel 31 sorgt dabei für eine sichere berührungsfreie Entnahme.

Die Druckeinrichtung weist nun zusätzlich in einem besonderen nicht hitzeempfindlichen Bereich eine Haltevorrichtung 40 mit zwei Auflageelementen 41 auf, die dazu dienen, das Strahlermodul während der Abkühlphase aufzunehmen (Figur 3). Bis das Strahlermodul ausreichend abgekühlt ist, kann in der Zwischenzeit ein neues Strahlermodul in die Fixierwalze 11 eingeschoben und mit Hilfe der Klemmeinrichtung 35 fixiert werden. Dieses Einschieben wird erleichtert durch einen Zentrieransatz 42 am Lagerflansch 14 (Figur 2). Sollte der Stecker 39 des elektrischen Anschlusses im Bereich des Lagerflansches stationär eingebaut sein, wird durch die zentrierende Wirkung der Halte- und Fixieröffnung eine sichere und beschädigungsfreie Kontaktierung zwischen Stecker 39 und Strahlermodul 30 ermöglicht.

Wie bereits eingangs beschrieben, läßt sich auch die Heiz- oder Fixierwalze 11 im heißen Zustand austauschen. Hierzu ist es aus Sicherheitsgründen notwendig, vorher das Strahlermodul 30 zu entfernen. Weiter muß sich die Fixierstation in einem Betriebszustand befinden, bei dem die Andrückwalze 9 von der Fixierwalze 11 abgeschwenkt ist. Eine hier nicht dargestellte Beölungseinrichtung an der Fixierstation muß ebenfalls abgeschwenkt sein. Nun werden die Flügelschrauben 24 am Lagerflansch 14 der Bedienseite gelöst. Der Operator zieht mit Schutzhandschuhen 50 entsprechend der Darstellung der Figur 4 die Walze am Griff 29 vom Antriebsflansch 16 und zieht diese durch die Seitenplatine 10 aus dem Gerät. Die Fixierwalze 11 wird dann auf einer z.B. oberhalb der Fixierstation angeordne- ten Abkühlablage 51 mit Ablageböcken 52 abgelegt. Die Abkühlablage kann dabei irgendwo am Gerät angeordnet sein oder es ist möglich, in der Nähe des Gerätes eine gesonderte Abkühlablage auf einem gesonderten Gestell anzuordnen.

Ein zweiter bereitliegender Lagerflansch 14 wird in eine neue Fixierwalze 11 eingesetzt und mit den Halteklauen 26 an dieser befestigt. Lagerflansch 14 mit Walze 11 werden nun in umgekehrter Reihenfolge wie vorher beschrieben, in die Fixierstation eingesetzt. Der Heizwalzentausch kann dabei vom Operator ohne Werkzeug vorgenommen werden.

Auch die Andrückwalze 9 ist in der Fixierstation auswechselbar gelagert. Dies wird im folgenden anhand der Figuren 5 bis 8 näher beschrieben.

Die Andrückwalze 9 besteht aus einem Stahlrohr 53, das mit 12 mm Silikonkautschuk 54 sowie einer ca. 1 mm dicken PFA-Schicht ummantelt ist. Die Andrückwalze ist als Hohlwalze ausgebildet und besitzt an beiden Enden jeweils ein fest eingebautes Kugellager 55. Die Andrückwalze 9 ist zwischen den beiden Schwingungen 8 gelagert und zwar auf einer Seite (Antriebsseite) über einen feststehenden Bolzen 56 und auf der Bedienseite über einen beweglichen Aufnahmebolzen 57. Der bewegliche Aufnahmebolzen 57 ist in einer Führungshülse 58 entgegen der Kraft einer Feder 59 axial verschieblich gelagert und weist einen Bedienkopf 60 in Form eines Kugelkopfes auf, mit dem der bewegliche Bolzen 57 aus dem Kugellager 55 gezogen werden kann. Zusätzlich ist der Aufnahmebolzen 57 mit einer topfförmigen Hülle 61 verbunden, die auf der Führungshülse 58 geführt ist. Die Hülle 61 hat einen kragenförmigen Ansatz 62, der mit einem Anschlag 63 der Fixierstation zusammenwirkt. Kragenförmiger Anschlag 62 und Anschlag 63 dienen als Verriegelungseinrichtung. Nur wenn die Andrückwalze 9 von der Fixierwalze 11 abgeschwenkt ist, befindet sich der kragenförmige Ansatz 62 außerhalb des Wirkungsbereiches des Anschlages 63 und der bewegliche Aufnahmebolzen 57 kann über den Bedienknopf 60 zurückgezogen und damit die Andrückwalze 9 entriegelt werden. Ist die Andrückwalze 9 angeschwenkt, verhindert der Anschlag 63 ein Lösen der Verbindung zwischen beweglichem Aufnahmebolzen 57 und Andrückwalze 9. Der Verriegelungsanschlag 63 ist außerdem noch mit einem hier nicht dargestellten unterhalb der Fixierstation angeordneten Rollensattel (Papierführung) gekoppelt und zwar derart, daß die Verriegelung der Andrückwalze 9 nur dann gelöst werden kann, wenn dieser sogenannte Rollensattel geöffnet ist. Dies soll ein Verklemmen des Rollensattels bzw. eine Beschädigung des Rollensattels verhindern.

Das An- und Abschwenken der Andrückwalze an die Fixierwalze 11 erfolgt mit Hilfe eines Schrittmotores 64, der über eine Klauenkupplung 65 an einer Nockenwelle 66 angreift, auf der die beiden Nockenscheiben 7 befestigt sind. Die Nockenwelle 66 ist dabei im Gestell 10 des Gerätes über einen Einstellmechanismus 67 gelagert, der zum Einstellen der Andruckfederkraft der Andrückwalze dient. Die Nockenscheiben 7 liegen unter der Wirkung der Federn 5 an Andruckelementen 6 der Schwingen 8 an. Die Schwingen 8 wiederum sind um die Achse 4 über Lager 68 verschwenkbar. Zum Einstellen der Andruckfederkraft sind zwei Einstellschrauben 69 am Einstellmechanismus 67 angeordnet (Figur 7), über die die Position der Nockenwelle 66 in ihrer Lage relativ zur Andrückwalze 9 verändert bzw. eingestellt werden kann.

Um die Position der Nockenwelle abtasten zu können und damit die Lage der Andrückwalze 9, ist auf der Nockenwelle 66 eine Abtasteinrichtung 70 in Form eines Hallgenerators angeordnet. Diese Abtasteinrichtung liefert die entsprechende Wellenposition in Form von Abtastsignalen an die Steueranordnung der Druckeinrichtung bzw. in eine entsprechende Überwachungseinrichtung zur Steuerung des Papierlaufes.

Soll die Andrückwalze 9 im abgeschwenkten Zustand der Fixierwalze 11 ausgetauscht werden, wird entsprechend der Darstellung der Figur 8 die Verriegelung zwischen beweglichem Aufnahmebolzen 57 und Andrückwalze 9 durch Ziehen am Bedienknopf 60 gelöst. Die Andrückwalze kann dann aus der Fixierstation von unten her vorzugsweise mit Schutzhandschuhen entnommen werden. Schutzhandschuhe 50 sind notwendig, wenn ein Austausch der Andrückwalze 9 zusammen mit dem Heizwalztausch im heißen Zustand der Fixierstation erfolgen soll.

### Bezugszeichenliste

- 5: Federn
- 6: Ansatz
- 7: Nockenscheibe
- 8: Schwingen
- 9: Andrückwalze
- 10: Gestell
- 11: Fixier- und Heizwalze
- 12: Teflonbeschichtung
- 13: Alurohr
- 14: Lagerflansch
- 15: Halte- und Führungsöffnung
- 16: Lagerelement
- 17: Antriebseinrichtung
- 18: Riemenrad
- 19/1: Lager
- 19/2: Lager
- 20: Zentrierstück
- 21: Zentrieransatz
- 21/1: Schrauben
- 22: Tellerfedern
- 22/1: Scheibe
- 23: Mitnehmerteil
- 24, 25: Flügelschrauben
- 24/1: Halterung
- 24/2: Filz
- 26: Halteklauen
- 27: Ansatz
- 28: Nut
- 29: Griff
- 30: Strahlermodul
- 31: Winkel
- 32: Durchgangsöffnung
- 33: Griffstück
- 34: Ansatz
- 35: Klemmschraube
- 36: Hülse
- 37: Trichter
- 38, 39: Stecker
- 40: Halterung (Parkposition)
- 41: Auflageelemente
- 42: Zentrieransatz
- 50: Schutzhandschuhe
- 51: Abkühlablage für die Fixierwalze
- 52: Auflageböcke
- 53: Stahlrohr
- 54: Silikonkautschuk
- 55: Kugellager
- 56: feststehender Bolzen
- 57: beweglicher Aufnahmebolzen
- 58: Führungshülse
- 59: Feder
- 60: Bedienkopf
- 61: Hülle
- 62: kragenförmiger Ansatz
- 63: Anschlag
- 64: Schrittmotor
- 65: Klauenkupplung
- 66: Nockenwelle
- 67: Einstellmechanismus
- 68: Lager
- 69: Einstellschrauben
- 70: Abtasteinrichtung

## Patentansprüche

1. Fixierstation für eine elektrofotografische Druck- oder Kopiereinrichtung mit einer elektrisch beheizten Fixierwalze (11) und einer über einen Befestigungsmechanismus (8, 7) an die Fixierwalze (11) an- und abschwenkbaren Andrückwalze (9),
**dadurch gekennzeichnet,** daß die Fixierwalze (11) als Hohlwalze mit einem darin angeordneten Heizelement (30) ausgebildet ist und über Lagerflansche (14,16) in einem Gestell (10) der Fixierstation gelagert ist, wobei ein erster Lagerflansch (16) gestellfest angeordnet und ein zweiter Lagerflansch (14) lösbar am Gestell (10) befestigt ist und Halteelemente (26) aufweist, die so ausgebildet sind, daß sie zur Entnahme der Fixierwalze aus der Fixierstation den zweiten Lagerflansch (14) mit der Fixierwalze verbinden und eine Trennung des zweiten Lagerflansches von der entnommenen Fixierwalze gestatten.

2. Fixierstation nach Anspruch 1,
**dadurch gekennzeichnet,** daß der zweite Lagerflansch (14) ein Griffelement (29) aufweist.

3. Fixierstation nach einem der Ansprüche 1 oder 2,
**dadurch gekennzeichnet,** daß die Lagerflansche (14, 16) in die Fixierwalze (11) seitlich eingreifende Zentrierelemente (20, 21) aufweisen, auf denen die Fixierwalze (11) gleitend aufsitzt und daß auf mindestens einem der Lagerflansche (14, 16) Federelemente (22) zum Ausgleich der thermischen Axialbewegung der Fixierwalze angeordnet sind, die die Fixierwalze (11) zwischen den Lagerflanschen (14, 16) einspannen.

4. Fixierstation nach einem der Ansprüche 1 bis 3,
**dadurch gekennzeichnet,** daß in der Fixierwalze Hitzeschutzelemente (37) angeordnet sind, die die Lagerflansche (14, 16) gegenüber einem durch die Heizelemente beheizten Bereich abschirmen.

5. Fixierstation nach einem der Ansprüche 1 bis 4,
**dadurch gekennzeichnet,** daß die Lagerflansche (14, 16) zentrale Aufnahmeöffnungen (15, 32) zur austauschbaren Aufnahme von zu einem Strahlermodul (30) zusammengefaßten Heizelementen aufweist, die derart angeordnet sind, daß das Strahlermodul (30) ohne Ausbau der Fixierwalze (11) ausgetauscht werden kann.

6. Fixierstation nach Anspruch 5,
**dadurch gekennzeichnet,** daß das Strahlermodul (30) an einem Ende einen Aufnahmebereich zur Aufnahme eines thermisch isolierenden Griffstückes (33) aufweist.

7. Fixierstation nach einem der Ansprüche 1 bis 6,
**dadurch gekennzeichnet,** daß die Andrückwalze (9) zwischen zwei, um eine Achse (4) über eine elektromotorisch angetriebene Exzentereinrichtung (66, 7) an die Fixierwalze (11) an- und abschwenkbaren Schwingen (8) lösbar gelagert ist.

8. Fixierstation nach Anspruch 7,
**dadurch gekennzeichnet,** daß die Exzentereinrichtung (66) eine Nockenwelle (66) mit darauf angeordneten Nockenscheiben (7) aufweist, wobei die Nockenwelle (66) über einen Einstellmechanismus (67) bezüglich ihrer Lage gegenüber den zu betätigenden Schwingen (8) veränderbar ist.

9. Fixierstation nach einem der Ansprüche 1 bis 8,
**dadurch gekennzeichnet,** daß die Andrückwalze über einen feststehenden Bolzen (56) und einen entgegen einer Feder (59) beweglichen Bolzen (57) lösbar gelagert ist, wobei der bewegliche Bolzen (57) einen Bedienknopf (60) aufweist.

10. Elektrofotografische Druck- oder Kopiereinrichtung mit einer Fixierstation nach einem der Ansprüche 1 bis 9,
**dadurch gekennzeichnet,** daß eine Abkühlablage (40,41,51,52) für die Fixierwalze (11) und/oder das Heizelement (30) vorgesehen ist.

## Claims

1. Fixing station for an electrophotographic printing or copying apparatus, having an electrically heated fixing roller (11) and a pressure roller (9) swingable up to and away from the fixing roller (11) via a fastening mechanism (8, 7), characterised in that the fixing roller (11) is designed as a hollow roller having a heating element (30) arranged therein and is mounted in a stand (10) of the fixing station via bearing flanges (14, 16), a first bearing flange (16) being arranged fixed to the stand and a second bearing flange (14) being fastened releasably to the stand (10) and having holding elements (26) which are designed in such a way that, for the extraction of the fixing roller from the fixing station, they connect the second bearing flange (14) to the fixing roller and allow a separation of the second bearing flange from the extracted fixing roller.

2. Fixing station according to Claim 1, characterised in that the second bearing flange (14) has a handle element (29).

3. Fixing station according to one of Claims 1 or 2, characterised in that the bearing flanges (14, 16) have centring elements (20, 21) which engage laterally into the fixing roller (11) and on which the fixing roller (11) rests slidably, and in that there are arranged on at least one of the bearing flanges (14, 16) spring elements (22) for compensating the thermal axial movement of the fixing roller which clamp the fixing roller (11) between the bearing flanges (14, 16).

4. Fixing station according to one of Claims 1 to 3, characterised in that there are arranged in the fixing roller heat-insulating elements (37) which screen off the bearing flanges (14, 16) relative to a region heated by the heating elements.

5. Fixing station according to one of Claims 1 to 4, characterised in that the bearing flanges (14, 16) have central receiving orifices (15, 32) which are for the exchangeable reception of heating elements combined to form a radiator module (30) and which are arranged in such away that the radiator module (30) can be exchanged without the removal of the fixing roller (11).

6. Fixing station according to Claim 5, characterised in that the radiator module (30) has at one end a reception region for receiving a thermally insulat- ing gripping piece (33).

7. Fixing station according to one of Claims 1 to 6, characterised in that the pressure roller (9) is mounted releasably between two rockers (8) swingable up to and away from the fixing roller (11) about an axle (4) via an electromotively driven eccentric device (66, 7).

8. Fixing station according to Claim 7, characterised in that the eccentric device (66) has a camshaft (66) with cam discs (7) arranged thereon, the camshaft (66) being variable via an adjusting mechanism (67) in terms of its location relative to the rockers (8) to be actuated.

9. Fixing station according to one of Claims 1 to 8, characterised in that the pressure roller is mounted releasably via a fixed bolt (56) and a bolt (57) movable counter to a spring (59), the movable bolt (57) having an operating knob (60).

10. Electrophotographic printing or copying apparatus having a fixing station according to one of Claims 1 to 9, characterised in that a cooling shelf (40, 41, 51, 52) for the fixing roller (11) and/or the heating element (30) is provided.

## Revendications

1. Poste de fixage pour dispositif d'impression ou de copie électrophotographique comportant un rouleau (11) de fixage chauffé électriquement et un rouleau presseur (9) susceptible d'être appliqué sur le rouleau de fixation (11) et d'en être retiré par pivotement, au moyen d'un mécanisme (8 ; 7) de fixation, caractérisé en ce que le rouleau de fixage a la forme d'un rouleau creux, comportant à l'intérieur un élément chauffant (30), et en ce qu'il est monté au moyen de supports de montage (14, 16) dans un bâti (10) du poste de fixage, un premier support de montage (16) étant solidaire du bâti et un deuxième support de montage (14) étant fixé de façon démontable sur le bâti (10) et comportant des éléments de maintien (26) qui sont conformés de façon telle qu'ils relient le deuxième support (14) au rouleau de fixage en vue de l'enlèvement du rouleau de fixage hors du poste de fixage et qu'ils permettent de séparer le deuxième support de montage du rouleau de fixage qui a été enlevé.

2. Poste de fixage selon la revendication 1, caractérisé en ce que
le deuxième support (14) comporte un élément de saisie (29).

3. Poste de fixation selon la revendication 1 ou 2, caractérisé en ce que les supports de montage (14, 16) comportent des éléments de centrage (20, 21) qui pénètrent latéralement dans le rouleau de fixage (11) et sur lesquels repose de façon glissante le rouleau de fixage (11) et que, sur au moins l'un des supports de montage (14, 16), sont disposés des éléments élastiques (22), qui serrent le rouleau de fixage (11) entre les supports de montage (14, 16), en vue de compenser le déplacement axial du rouleau de fixage sous l'effet de la chaleur.

4. Poste de fixage selon l'une des revendications 1 à 3, caractérisé en ce que des éléments (37) de protection à l'encontre de la chaleur sont disposés dans le rouleau de fixage et protègent les supports de montage (14, 16) d'une zone chauffée par les éléments chauffants.

5. Poste de fixage selon l'une des revendications 1 à 4, caractérisé en ce que
les supports de montage (14, 16) comportent des ouvertures de réception (15, 32) centrales destinées à recevoir, de façon à ce qu'ils puissent être remplacés, des éléments chauffants qui sont assemblés en un module de rayonnement (30) et qui sont disposés de façon telle que le module de rayonnement (30) puisse être remplacé sans démontage du rouleau de fixage (11).

6. Poste de fixage selon la revendication 5, caractérisé en ce que le module de rayonnement (30) présente à une de ses extrémités une zone de réception destinée à recevoir une pièce formant poignée (33) isolante thermiquement.

7. Poste de fixage selon l'une des revendications 1 à 6, caractérisé en ce que le rouleau presseur (9) est monté de façon démontable entre deux bras oscillants (8) susceptible d'être appliqués en basculant par rapport à un axe (4) sur le rouleau de fixage (11) et d'en être retirés, à l'aide d'un dispositif à excentrique (66, 7) entraîné par un moteur électrique.

8. Poste de fixage selon la revendication 7, caractérisé en ce que le dispositif à excentrique (66) comporte un arbre (66) à cames comportant des disques (7) de came, l'arbre (66) à cames pouvant être déplacé à l'aide d'un mécanisme de réglage (67) par rapport aux bras oscillants (8) à actionner.

9. Poste de fixage selon l'une des revendications 1 à 8, caractérisé en ce que le rouleau presseur est monté de façon démontable à l'aide d'un axe (56) fixe et d'un axe (57) mobile à l'encontre d'un ressort (59) l'axe (57) mobile comportant un bouton (60) de manoeuvre.

10. Dispositif d'impression ou de copie comportant un poste de fixage, selon l'une des revendications 1 à 9, caractérisé en ce qu'il est prévu un dispositif de refroidissement (40, 41, 51, 52) du rouleau de fixage (11) et/ou de l'élément chauffant (30).
